# EUROPÄISCHE PATENTSCHRIFT

(11) **EP 0 198 359 B1**
(45) Veröffentlichungstag und Bekanntmachung des Hinweises auf die Patenterteilung: **06.11.1991**
(21) Anmeldenummer: 86104624.1
(22) Anmeldetag: 04.04.1986
(51) Int. Cl.: H04R 1/02

(54) **Lautsprechereinheit**
Loudspeaker unit
Unité de haut-parleur

(30) Priorität: 11.04.1985 DE 3512896; 27.09.1985 DE 3534521; 21.11.1985 DE 3541200
(43) Veröffentlichungstag der Anmeldung: 22.10.1986
(73) Patentinhaber: TELEFUNKEN Fernseh und Rundfunk GmbH, 30453 Hannover (DE); EWD Electronic-Werke Deutschland GmbH, D-7730 Villingen-Schwenningen (DE); Wirth Elektronik GmbH, D-3004 Isernhagen 1 (DE)
(72) Erfinder: Thiele, Karl-Heinz, Dipl.-Phys., D-3150 Peine (DE); Stehn, Werner, Ing.-grad., D-3005 Hemmingen 1 (DE); Wirth, Günter, D-3004 Isernhagen 1 (DE)
(74) Vertreter: Einsel, Robert, Dipl.-Ing.

(56) Entgegenhaltungen:
- DE-A- 2 834 238
- US-A- 4 211 461
- US-A- 4 284 313
- US-A- 4 359 133

## Beschreibung

Die Erfindung betrifft eine Lautsprechereinheit nach dem Oberbegriff des Patentanspruchs 1.

Es ist bekannt, Lautsprecher an einem als Schallwand dienenden, mit einer Schalldurchtrittsöffnung versehenen Rahmen lösbar zu befestigen. Die Befestigung erfolgt dabei vorzugsweise mittels Schrauben oder Klemmverbindungen. Für eine Auswechselung des Lautsprechers müssen diese Verbindungen wieder gelöst werden. Diese Arten der Befestigung des Lautsprechers an einem Rahmen erfordern mehrere manuelle Handgriffe sowohl bei der Befestigung als auch bei der Abnahme von dem Rahmen und sind daher mit Fertigungsautomaten nicht ohne weiteres durchführbar.

Der Erfindung liegt die Aufgabe zugrunde, eine vereinfachte Lautsprechereinheit anzugeben, die automatengerecht mit einfachen Mitteln zusammengefügt, ohne Schwierigkeiten auseinandergenommen werden kann und Material für Gehäuseteile einspart.

Diese Aufgabe wird durch die im Anspruch 1 beschriebene Erfindung gelöst. Vorteilhafte Weiterbildungen der Erfindung sind in den Unteransprüchen beschrieben.

Beim Zusammenfügen von Lautsprecherkorb und Rahmen genügt eine Translationsbewegung, um die beiden Teile zusammenzufügen. Ebenso ist eine einfache Demontage durch eine Rotations- und eine Translationsbewegung bei anfallenden Reparaturarbeiten möglich. Bei einer Weiterbildung der Erfindung entfallen beim Zusammenfügen oder Auseinandernehmen von Lautsprecherkorb und Rahmen Lötarbeiten beim Kontaktieren von elektrisch leitenden Kabeln. Vorteilhaft sind Teile mit Sollbruchstellen so im Rahmen eingefügt, daß ein Auseinandernehmen und ein Zusammenfügen von Rahmen und Lautsprecherkorb Teile am Rahmen zerstört und somit ein Auseinandernehmen und Zusammenfügen zu einem späteren Zeitpunkt kontrolliert werden kann.

Eine Ausführung der erfindungsgemäßen Lösung ermöglicht eine besonders einfache Konstruktion sowohl an dem Lautsprecher als auch an dem Rahmen für die Herstellung der Befestigung und die Lösbarkeit des Lautsprechers. Insbesondere sind an dem Korb des Lautsprechers keine komplizierten zusätzlichen Teile wie z.B. Befestigungslaschen oder federnde Zungen erforderlich. Die am Rahmen vorgesehenen federnden Zungen bewirken einerseits die formschlüssige Arretierung des Lautsprechers an dem Rahmen und ermöglichen andererseits lediglich durch Verdrehung des Lautsprechers die Lösbarkeit des Lautsprechers von dem Rahmen. Der Zusammenbau zwischen Lautsprecher und Rahmen erfolgt durch einen einfachen Steckvorgang in Axialrichtung des Lautsprechers ohne jede Verdrehung und kann daher besonders leicht mit einem Automaten vorgenommen werden, was insbesondere bei der Massenfertigung, z.B. beim Einbau von Lautsprechern in das Armaturenbrett eines Kraftfahrzeuges vorteilhaft ist. Für das Lösen des Lautsprechers brauchen keine besonderen Maßnahmen wie z.B. das Lösen von Schrauben getroffen zu werden. Es ist lediglich erforderlich, den Lautsprecher an dem Rahmen um einen definierten Betrag und in definierter Richtung zu verdrehen. Danach kann der Lautsprecher zerstörungsfrei aus dem Rahmen entnommen und in der beschriebenen Weise durch einen neuen Lautsprecher ersetzt werden.

Vorzugsweise erfolgt bei dem Einsteckvorgang des Lautsprechers gleichzeitig die Kontaktierung mit der Versorgungsleitung für den Lautsprecher. Hierfür sind vorzugsweise Messerkontakte vorgesehen. Am Lautsprecherkorb befinden sich dabei zwei Messerkontakte, die in entsprechende Gabelkontakte am Rahmen eingreifen. Die Gabelkontakte sind so ausgebildet, daß die Messerkontakte beim Einsteckvorgang in Axialrichtung des Lautsprechers in die Gabelkontakte eingreifen und beim Lösen des Lautsprechers in Umfangsrichtung, also in einer um 90° versetzten Richtung, aus den Gabelkontakten herausgleiten können.

Die Erfindung wird im folgenden anhand der Zeichnung erläutert: Darin zeigen
- Fig. 1: einen Lautsprecherkorb,
- Fig. 2: einen Rahmen,
- Fig. 3: den Lautsprecherkorb und den Rahmen zusammengefügt,
- Fig. 4 - 7: Lautsprecherkorb und Rahmen gemäß einer anderen Ausführungsform der Erfindung,
- Fig. 8 - 11: die Ausführung einer Steckeinrichtung zur Herstellung der elektrischen Anschlüsse,
- Fig. 12 - 14: Ausbildungen der Steckeinrichtung für die Herstellung der Anschlüsse.

Fig. 1A zeigt eine Seitenansicht des Lautsprecherkorbes, wobei Arretierzungen 1 und 3 mit Widerhaken 4 und 6, ein elektrisch leitender Kontakt 36 und ein elektrischer Leiter 37 erkennbar sind. Fig. 1B zeigt den Lautsprecherkorb von der Rückseite. Der Lautsprecherkorb weist Arretierzungen 1,2 und 3 mit Widerhaken 4,5 und 6 auf. Auf der Rückseite des Lautsprecherkorbes sind Vorsprünge 7,8 und Sacklöcher 9,10 zu erkennen. Die elektrisch leitenden Kontakte 34,36 sind über die elektrischen Leiter 35,37 mit der nicht dargestellten Spule des Lautsprechers verbunden. Diese Kontakte 34,36 gelangen beim Zusammensetzen von Lautsprecherkorb und Rahmen selbsttätig in elektrische Verbindung mit am Rahmen angeordneten Kontakten 17,18, die mit der Steuerschaltung für den Lautsprecher verbunden sind. Auf diese Weise wird bei dem Zusammensetzen von Lautsprecherkorb und Rahmen selbsttätig die notwendige elektrische Verbindung zwischen der Lautsprecherspule und der den Lautsprecher steuernden Schaltung hergestellt. Dafür braucht der Rahmen von der Rückseite her nicht zugänglich zu sein.

Fig. 2A zeigt Nuten 11 - 13, Stege 14 - 16, Kontakte 17,18, Dichtungen 19,20, Stabilisatoren 21 - 28 und Kanten 29,30,31. Fig. 2B zeigt Öffnungen 32,33, die von den Nuten 11,13 durch Stege 16 getrennt sind. Zum Zusammensetzen von Rahmen gemäß Fig. 2 und Lautsprecherkorb gemäß Fig. 1 wird der Lautsprecherkorb in eine solche Winkellage zum Rahmen gebracht, daß die Widerhaken 4 - 6 mit den Öffnungen 32,33 und der dritten, in Fig. 2B nicht sichtbaren Öffnung übereinstimmt. In dieser Winkellage wird der Lautsprecherkorb soweit in den Rahmen hineingeschoben, bis die Widerhaken 4 - 6 hinter den Kanten 29, 30,31 der Öffnungen formschlüssig einrasten. Bei diesem Zusammensetzvorgang ist also nur eine Bewegung des Lautsprecherkorbes in Axialrichtung erforderlich und keine Drehbewegung. Außerdem braucht daher der Rahmen an seiner Rückseite nicht zugänglich zu sein. Dies ist besonders vorteilhaft, wenn der Lautsprecherkorb mit einem Automaten in den Rahmen eingesetzt wird und die Rückseite des Rahmens schwer zugänglich ist, z.B. wenn der Rahmen Teil eines größeren Gehäuses oder Teil des Armaturenbrettes eines Kraftfahrzeuges ist. Bei dem Zusammensetzvorgang spielen also die Stege 14 - 16 und die Nuten 11 - 13 keine Rolle.

Zum Auseinandernehmen von Lautsprecherkorb und Rahmen wird der Lautsprecherkorb in der Richtung verdreht, daß die Widerhaken 4 - 6 auf die Stege 14 - 16 einwirken. Die Stege 14 - 16 sind so schwach bemessen, daß sie dabei zerbrechen, so daß die Widerhaken 4 - 6 in die Nuten 11 - 13 gelangen. Die Nuten 11 - 13 sind zur Vorderseite des Rahmens, also zur Unterseite in Fig. 2B hin offen. Der Lautsprecherkorb kann daher herausgenommen werden, indem die Widerhaken 4 - 6 in den Nuten 11 - 13 entlanggleiten. Die als Sollbruchstellen dienenden Stege 14 - 16 haben den Zweck, bei Servicefällen zu erkennen, daß der Lautsprecherkorb bereits einmal ausgebaut wurde. Auch bei dem Auseinandernehmen von Lautsprecherkorb und Rahmen muß somit die Rückseite des Rahmens nicht zugänglich sein, was aus den oben genannten Gründen vorteilhaft ist.

Fig. 3 zeigt den Lautsprecherkorb und den Rahmen in zusammengesetztem Zustand. Erkennbar ist die Arretierzunge 1 mit dem Widerhaken 4, der formschlüssig hinter der Kante 30 der Öffnung 32 einrastet, ein Schutzgitter 38 und ein Lautsprechermagnet 39.

Fig. 4 zeigt in teilweiser Schnittdarstellung einen Ausschnitt z.B. von einem Auto-Armaturenbrett aus Kunststoff. Als Teil des Armaturenbretts ist ein Rahmen 101 geformt, der u.a. zur Aufnahme eines runden Lautsprechers 102 dient. Die äußeren Konturen des Rahmens 101 sind etwa der Form des Lautsprechers 102 angepaßt. Im Rahmen 101 sind Zungen 105 vorgesehen, welche schräg in den freien Raum des Rahmens 101 ragen. Diese Zungen 105 sind Teil einer snap-in-Befestigung für den Lautsprecher 102, welcher mit Vorsprüngen 104 an seinem Korb versehen ist, die durch Einschieben des Lautsprechers 102 an den Zungen 105 entlanggleiten und in der Endstellung des Lautsprechers 102 hinter den Zungen 105 einrasten, indem die Zungen 105 wieder ihre Ruhelage einnehmen.

Für die Führung des Lautsprechers während des Einschiebvorganges und auch zur Halterung im montierten Zustand sind im hinteren Teil des Rahmens 101 dem Lautsprechermagnet angepaßte Führungssegmente 107 vorgesehen, die durch Schlitze 106 elastisch verformbar sind. An den Führungssegmenten 107 sind Rippen 108 vorhanden, die sich beim Einschiebvorgang an den Lautsprechermagneten anschmiegen.

Für die elektrische Kontaktierung der Lautsprecheranschlüsse dienen Messerkontakte 110, die während des Einschiebvorganges bereits in Gabelkontakte 109 eingreifen. Dadurch ist es möglich, schon während der Montage eine Funktionsprüfung des Lautsprechers vorzunehmen, um so auch sicherzustellen, daß der Lautsprecher 102 in seiner vorgesehenen Einbaulage montiert ist.

Die Zahl der Vorsprünge 104 am Lautsprecherkorb entspricht der Zahl der im Rahmen 101 vorgesehenen Zungen 105. Die Breite der Vorsprünge 104 ist so gewählt, daß bei Drehung des Lautsprechers 102 um einen bestimmten Winkel von etwa 15 - 30° die Vorsprünge 104 über die Zungen 105 hinweggedreht werden, so daß sie seitlich neben den Zungen liegen und der Lautsprecher aus dem Rahmen herausgenommen werden kann. Die Gabelkontakte 109 sind so geformt, daß die Messerkontakte 110 während des Drehvorganges in Eingriff bleiben.

An der Außenkante des Rahmens 101 sind drei Ausnehmungen 116 und am Lautsprecher 102 entsprechend Vorsprünge 117 vorgesehen. Beim Einsetzen des Lautsprechers 102 in den Rahmen 101 greifen die Vorsprünge 117 in die Ausnehmungen 116 ein. Diese Anordnung dient dazu, daß der Lautsprecher 102 nur in einer bestimmten Lage in den Rahmen 101 eingesetzt werden kann, bei der die beschriebenen Kontakte in Eingriff gelangen. Zu diesem Zweck sind die Ausnehmungen 116 und die Vorsprünge 117 ungleichmäßig über den Umfang verteilt, so daß der Lautsprecher 102 nur in einer Lage eingesetzt werden kann. Dabei ist die Länge der Vorsprünge 117 kleiner als die Länge der Ausnehmungen 116, damit der Lautsprecher 102 an dem Rahmen 101 in der beschriebenen Weise zum Herausnehmen herausgedreht werden kann. Es ist auch möglich, die Ausnehmungen 116 am Lautsprecher und die Vorsprünge 117 am Rahmen vorzusehen.

Fig. 5 zeigt in einer Draufsicht die Öffnung des Rahmens 101. Es sind drei Zungen 105 und zwei Gabelkontakte 109 zu erkennen. Durch die federnden Rippen 108 wird der Lautsprechermagnet während des Einschiebvorganges zentriert und nach erfolgter Montage gegen Erschütterungen gesichert.

Fig. 6 zeigt in einer teilweisen Schnittdarstellung die elektrische Kontaktierung des montierten Lautsprechers 102. Der am Lautsprecher 102 angeordnete Messerkontakt 110 ist in den mit dem Rahmen 101 verbundenen Gabelkontakt 109 eingesteckt.

Fig. 7 zeigt eine besondere Ausbildung der Zunge 105. Die Zunge 105 ist an der Knickstelle 113 nach innen, also zur Achse des Rahmens 101 und des eingesetzten Lautsprechers 102 abgewinkelt und liegt so, daß der Vorsprung 104 beim Einsetzen des Lautsprechers in Richtung 114 erst an der Knickstelle 113 die Auslenkung der Zunge 105 in Radialrichtung 115 bewirkt. Beim manuellen Einsetzen kann der Punkt, an dem der Vorsprung 104 auf die Knickstelle 113 auftrifft, festgestellt werden, um z.B. die genaue Lage des Lautsprechers noch einmal zu kontrollieren. Die Zunge 105 und die Kontakte 109,110 sind so angeordnet, daß bei der Stellung des Vorsprungs 104 an der Knickstelle 113 bereits Eingriff der Kontakte 109,110 besteht und die Funktion des Lautsprechers überprüft werden kann. Danach wird dann der Vorsprung 104 durch erhöhte Kraft weiter in Richtung 114 bewegt, bis das Ende der Zunge 105 hinter der rechten Kante des Vorsprungs 104 in der beschriebenen Weise einrastet.

In Fig. 8 enthält der Gabelkontakt 201 zwei parallel zueinander und im Abstand voneinander angeordnete ebene Kontaktfedern 202,203 sowie ein im wesentlichen starres oder leicht federndes Teil 204, das in dem Rahmen 205, z.B. dem Armaturenbrett eines Kraftfahrzeuges, fest angeordnet ist. Die Teile 202,203,204 bilden ein einziges Teil, wobei das Teil 202 durch Umbiegen an der Stelle 206 gebildet ist. Die Teile 202,203 enthalten an ihrer Oberseite nach außen abgewinkelte Enden 207,208 und an ihrer rechten Seite ebenfalls nach außen abgewinkelte Enden 209,210. Die eine konische Öffnung bildenden Enden 207,208 bzw. 209,210 ermöglichen eine sichere Einführung des Messerkontaktes 211, der fest in dem Teil 212, z.B. dem Korb eines Lautsprechers, angeordnet ist. An seinem vorderen Ende ist der Messerkontakt 211 angefast. Der Messerkontakt 211 kann in Richtung 213 von oben in den Gabelkontakt 201 eingesteckt werden. Das obere Ende 214 ist z.B. mit der Schwingspule eines Lautsprechers und das untere Ende 215 des Teiles 204 mit dem Ausgang eines NF-Verstärkers verbunden. Der Messerkontakt 211 kann durch Drehung des den Messerkontakt 211 enthaltenden Teiles, z.B. eines Lautsprechers, in Richtung 216 wieder aus dem Gabelkontakt 201 herausgleiten. Ebenso ist der links dargestellte Messerkontakt 211 in Richtung 217 unter Führung durch die abgewickelten Enden 209,210 in den Gabelkontakt 201 einsteckbar.

Fig. 9,10 zeigen zwei gleiche Kontaktfedern 218, die spiegelbildlich einander gegenüberliegen und einen Gabelkontakt 201 gemäß Fig. 1 bilden. Die Kontaktflächen werden gebildet durch Erhebungen 219, die durch Tiefziehen aus dem Material der Kontaktfedern herausgedrückt sind. Zwei derartige Erhebungen 219 der zwei spiegelbildlich zueinander angeordneten Kontaktfedern 218 liegen einander gegenüber und bilden zwischen sich den Gabelkontakt 201. Die herausgedrückten Laschen 220 dienen zur Halterung der Kontaktfedern 218 in einem Rahmen, z.B. dem Armaturenbrett eines Kraftfahrzeuges. Die Bohrungen 221 dienen zur Befestigung eines Anschlußdrahtes für den gebildeten Gabelkontakt. Fig. 3 zeigt die Draufsicht auf die untere Kontaktfeder 218 allein.

Fig. 11 zeigt einen Schnitt durch eine Kontaktfeder 218 im Bereich der Erhebung 219. Die Übergangsverrundung 222 an der umlaufenden oberen Kante der Erhebung 219 ist über den Umfang der Erhebung 219 konstant, so daß der Messerkontakt in den Richtungen a,b,c und auch in Richtungen zwischen a und c, sowie c und b gleichermaßen einwandfrei in den gebildeten Gabelkontakt einsteckbar ist. Bei der Herstellung der Erhebung 219 durch einen Tiefziehvorgang ist also das Material der Kontaktfeder 218 an keiner Stelle unterbrochen. Lediglich die Materialstärke wird im Bereich der Erhebung 219, wie in der Zeichnung angedeutet, etwas verringert.

In Fig. 12 ist der Korb 103 mit zwei Messerkontakten 211 versehen, die auf den gleichen Radius, also auf einem Umfang des Korbes 103 liegen. Die Messerkontakte 211 sind in Umfangsrichtung auf diesen Umfang gegeneinander versetzt und haben unterschiedliche Länge. Die zugehörigen Gabelkontakte 201 sind zusammen mit den Anschlußleitungen 51 in den Kontaktträger 52 eingebettet, der durch eine Rastverbindung, eine sogenannte Snap-In-Verbindung in Richtung 53 in den Rahmen 101 eingesetzt ist. Die Gabelkontakte 201 sind also nicht fest in dem Rahmen 101 angeordnet, sondern innerhalb dem einsteckbaren und lösbaren Träger 52. Beim Einbau des Lautsprechers in Richtung 54 in den Rahmen 101 greifen die Messerkontakte 211 in die Gabelkontakte 201 ein. Für die Lösbarkeit wird der Korb 103 in Richtung 56 bewegt, also um seine Achse gedreht, so daß die Arretierung gelöst wird und die Messerkontakte 211 seitlich nach links aus den Gabelkontakten 201 herausgleiten. Die Leitungen 51, das Teil 52 und die Gabelkontakte 201 sind vorzugsweise eine vulkanisierte oder kunststoffummantelte Einheit.

In Fig. 13, 14 liegen die Messerkontakte 211 und entsprechend die Gabelkontakte 201 in Radialrichtung gegeneinander versetzt, d.h. auf verschieden großen Radien, jedoch in der gleichen Winkellage relativ zum Umfang. Diese Lösung hat den Vorteil, daß die Messerkontakte 211 und die Gabelkontakte 201 im Gegensatz zu Fig. 12 gleich lang ausgebildet sein können. Die Gabelkontakte 201 sind wieder in dem Teil 52 angeordnet, das wie in Fig. 12 in den Rahmen 101 durch eine Rastverbindung eingesetzt ist.

Die Anschlußleitungen 55 in Fig. 13, 14 zwischen der Membran und den Messerkontakten 211 sind von verschiedenen Seiten an die Messerkontakte 211 herangeführt und mit an diesen angeordneten Lötfahnen verbunden. Das hat den Vorteil, daß die Gefahr einer Berührung der im allgemeinen nicht isolierten Leitungen 55 verringert wird. Wenn die Messerkontakte 211 und die Gabelkontakte 201 gemäß Fig. 12 auf einem Umfang des Korbes, also im gleichen Radialabstand von der Achse liegen, ist es zweckmäßig, den Abstand der Kontakte in Umfangsrichtung so groß zu wählen, daß bei der Rotationsbewegung jeweils ein Messerkontakt 211 nicht gleichzeitig zwei Gabelkontakte 201 berühren kann. Eine solche Berührung würde nämlich einen Kurzschluß der Zuleitungen und die Gefahr einer Zerstörung des speisenden Verstärkers bewirken. Bei dieser Lösung brauchen die Kontakte nicht wie in Fig. 12 unterschiedliche Länge zu haben, sondern können jeweils gleich lang ausgebildet sein.

## Patentansprüche

1. Lautsprechereinheit mit einem als Schallführung dienenden Rahmen (B) und einem daran lösbar befestigten Lautsprecher (A), dadurch gekennzeichnet, daß an dem Rahmen (B) und dem Lautsprecher (A) derart ausgebildete formschlüssige Rastmittel (4 - 6, 29 - 31) vorgesehen sind, daß der Lautsprecher (A) durch eine Translationsbewegung in den Rahmen (B) einrastbar und nach einer Rotationsbewegung durch Aufhebung der Rastverbindung von dem Rahmen (B) lösbar ist.

2. Lautsprechereinheit nach Anspruch 1, dadurch gekennzeichnet, daß am Lautsprecherkorb (A) ein oder mehrere federnde Arretierzungen (1,2,3) mit Widerhaken (4,5,6) und am Rahmen (B) Öffnungen (32,33) mit Kanten (29 - 31) zur Aufnahme der Widerhaken (4 - 6) vorgesehen sind und im Rahmen (B) an die Öffnungen (32,33) anschließende und zur Vorderseite des Rahmens (B) hin offene Führungsnuten (11,12,13) vorgesehen sind, durch die die Widerhaken (4 - 6) nach Drehung zwischen Korb (A) und Rahmen (B) zum Auseinandernehmen von Korb (A) und Rahmen (B) gleiten können.

3. Lautsprechereinheit nach Anspruch 2, dadurch gekennzeichnet, daß am Rahmen (B) zwischen den Öffnungen und den Führungsnuten (11 - 13) als Sollbruchstelle dienende Stege (14,15,16) vorgesehen sind.

4. Lautsprechereinheit nach Anspruch 2, dadurch gekennzeichnet, daß der Lautsprecherkorb (A) erste elektrischleitende Kontakte (34,36) aufweist, die über elektrische Leiter (35,37) mit der Schwingspule verbunden sind, daß der Rahmen (B) zweite elektrisch-leitende Kontakte (17,18) aufweist, die elektrisch-leitende Verbindungen zu einem ein Audiosignal erzeugenden Gerät herstellen und daß die ersten elektrisch-leitenden Kontakte (34,36) beim Zusammensetzen auf, an und/oder in die zweiten elektrisch-leitenden Kontakte (17,18) gesteckt, gedrückt und/oder gepreßt werden.

5. Lautsprechereinheit nach Anspruch 1, dadurch gekennzeichnet, daß an dem Rahmen (101) federnde Zungen (105) vorgesehen sind, die nach innen in den Bereich des einzusetzenden Lautsprechers (102) mit dessen Korb (103) ragen, beim Einsetzvorgang durch Vorsprünge (104) des Korbes (103) nach außen auslenkbar sind und im eingesetzten Zustand hinter den Vorsprüngen einrasten, und daß die Lösbarkeit des Lautsprechers (102) durch Verdrehung relativ zum Rahmen (101) derart erfolgt, daß die Vorsprünge (104) aus dem Bereich der Zungen (105) gelangen.

6. Lautsprechereinheit nach Anspruch 5, dadurch gekennzeichnet, daß im Rahmen (101) erste elektrische Kontakte (109) für die Speisung des Lautsprechers (102) so angeordnet sind, daß sie beim Einsetzen des Lautsprechers (102) in den Rahmen (101) selbsttätig mit entsprechenden zweiten Kontakten (110) am Korb (103) in Eingriff kommen.

7. Lautsprechereinheit nach Anspruch 6, dadurch gekennzeichnet, daß die zweiten Kontakte (110) messerförmig und die ersten Kontakte (109) gabelförmig zur strammen Aufnahme der zweiten Kontakte (110) ausgebildet sind.

8. Lautsprechereinheit nach Anspruch 6, dadurch gekennzeichnet, daß die ersten Kontakte (109) zur Vorderseite des Rahmens (101) und in Drehrichtung des Korbes (103) offen sind.

9. Lautsprechereinheit nach Anspruch 1, dadurch gekennzeichnet, daß die Wandung eines zur Aufnahme des Lautsprechermagneten dienenden buchsenförmigen Teils des Rahmens (101) mit axial gerichteten Schlitzen (106) zur Bildung von in Radialrichtung nachgiebigen Führungssegmenten (107) versehen ist.

10. Lautsprechereinheit nach Anspruch 5, dadurch gekennzeichnet, daß die Zungen (105) an ihren der Rückseite des Rahmens (101) zugewandten Enden durch eine Knickstelle (113) nach innen abgewinkelt sind.

11. Lautsprechereinheit nach Anspruch 1, dadurch gekennzeichnet, daß am Rahmen (101) Ausnehmungen (116) und am Lautsprecher (102) Vorsprünge (117) vorgesehen sind, die zur Bestimmung der Lage des Lautsprechers (102) relativ zum Rahmen (101) in die Ausnehmungen (116) eingreifen.

12. Lautsprechereinheit nach Anspruch 7, dadurch gekennzeichnet, daß der Gabelkontakt (201) so ausgebildet ist, daß der Messerkontakt (211) gleichwertig in mehreren Richtungen (213,216,217;a,b,c) in den Gabelkontakt (201) einsteckbar und aus diesem herausdrehbar ist.

13. Lautsprechereinheit nach Anspruch 12, dadurch gekennzeichnet, daß zwei parallele, den Gabelkontakt (201) bildende Kontaktfedern (202,203) an zwei zueinander senkrechten Kanten je schräg nach außen abgewinkelte Enden (207,208;209,210) aufweisen.

14. Lautsprechereinheit nach Anspruch 7, dadurch gekennzeichnet, daß Messerkontakte (211) am Lautsprecherkorb (103) und Gabelkontakte (201) am Rahmen (101) mit gleicher Radialentfernung von der Achse auf einem Umfang des Korbes liegen.

15. Lautsprechereinheit nach Anspruch 14, dadurch gekennzeichnet, daß die Messerkontakte (211) und die Gabelkontakte (201) unterschiedliche Länge haben.

16. Lautsprechereinheit nach Anspruch 7, dadurch gekennzeichnet, daß die Messerkontakte (211) und die Gabelkontakte (201) in Radialrichtung gegeneinander versetzt bei dem gleichen Drehwinkel relativ zur Achse angeordnet sind.

17. Lautsprechereinheit nach Anspruch 7, dadurch gekennzeichnet, daß die Gabelkontakte (201) in einem Kontaktträger (52) angeordnet sind, der mittels einer Rastverbindung in den Rahmen (101) einsetzbar ist.

18. Lautsprechereinheit nach Anspruch 17, dadurch gekennzeichnet, daß die Gabelkontakte (201) und die Anschlußleitungen (51) mit dem Kontaktträger (52) zusammen eine vulkanisierte oder kunststoffummantelte Einheit bilden.

19. Lautsprechereinheit nach Anspruch 14, dadurch gekennzeichnet, daß die Gabelkontakte (201) auf dem Umfang des Rahmens (101) einen so großen Abstand haben, daß jeweils ein Messerkontakt (211) bei der Rotationsbewegung nicht gleichzeitig die beiden Gabelkontakte (201) berühren kann.

20. Lautsprechereinheit nach Anspruch 7, dadurch gekennzeichnet, daß die Anschlußleitungen (55) von der Lautsprechermembran zu den Messerkontakten (211) von verschiedenen Seiten an die beiden Messerkontakte (211) herangeführt und mit diesen verbunden sind.

## Claims

1. Speaker unit with a frame (B) serving as a sound conductor and with a speaker (A) fixed detachably thereto, characterised in that there are provided on the frame (B) and on the speaker (A) positive snap-in means (4 - 6, 29 - 31) constructed so that the speaker (A) can be snapped into the flame (B) by a translation movement and can be detached from the frame (B) after a rotational movement by interruption of the snap connection.

2. Speaker unit according to claim 1, characterised in that there are provided on the speaker frame structure (A) one or more resilient stopping tongues (1, 2, 3) with barbs (4, 5, 6) and on the frame (B) openings (32, 33) with edges (29 -31) for accommodating the barbs (4 - 6) and there are provided in the frame (B) guide grooves (11, 12, 13) connecting with the openings (32, 33) and open towards the front side of the frame (B), through which guide grooves (11, 12, 13) the barbs (4 - 6) can slide, after rotation between frame structure (A) and frame (B), for the dismantling of frame structure (A) and frame (B).

3. Speaker unit according to claim 2, characterised in that webs (14, 15, 16) serving as a predetermined breaking point are provided on the frame (B) between the openings and the guide grooves (11 - 13).

4. Speaker unit according to claim 2, characterised in that the speaker frame structure (A) comprises first electrically conductive contacts (34, 36) which are connected to the moving coil by means of electric conductors (35, 37), that the frame (B) comprises second electrically conductive contacts (17, 18) which make electrically conductive connections to a device producing an audio signal and that during the assembly the first electrically conductive contacts (34, 36) are put, pressed and/or compressed onto, on and/or into the second electrically conductive contacts (17, 18).

5. Speaker unit according to claim 1, characterised in that resilient tongues (105) are provided on the frame (101), which project inwards into the area of the speaker to be inserted (102) with its frame structure (103), are during the insertion process deflectable outwards by means of projections (104) of the frame structure (103) and snap-in in the inserted state behind the projections, and that the detachability of the speaker (102) is achieved by rotation relative to the frame (101) in such a way that the projections (104) arrive outside the area of the tongues (105).

6. Speaker unit according to claim 5, characterised in that in the frame (101) first electrical contacts (109) for the feeding of the speaker (102) are arranged so that during the insertion of the speaker (102) into the frame (101) they automatically engage with corresponding second contacts (110) on the frame structure (103).

7. Speaker unit according to claim 6, characterised in that the second contacts (110) are constructed in the shape of knives and the first contacts (109) in the shape of forks for the tight accommodation of the second contacts (110).

8. Speaker unit according to claim 6, characterised in that the first contacts (109) are open towards the front side of the frame (101) and in the direction of rotation of the frame structure (103).

9. Speaker unit according to claim 1, characterised in that the wall of a bush-shaped part of the frame (101) which serves to accommodate the speaker magnet is provided with axially directed slots (106) for the formation of guide segments (107) flexible in the radial direction.

10. Speaker unit according to claim 5, characterised in that the tongues (105) are curved inwards by means of a kink (113) at their ends facing the rear side of the frame (101).

11. Speaker unit according to claim 1, characterised in that there are provided on the frame (101) recesses (116) and on the speaker (102) projections (117) which engage in the recesses (116) in order to determine the position of the speaker (102) relative to the frame (101).

12. Speaker unit according to claim 7, characterised in that the fork contact (201) is constructed so that the knife contact (211) can be inserted into the fork contact (201) and twisted out of the latter equally in a plurality of directions (213, 216, 217; a, b, c).

13. Speaker unit according to claim 12, characterised in that two parallel contact springs (202, 203) forming the fork contact (201) comprise at each of two mutually perpendicular edges ends (207, 208; 209, 210) bent obliquely outwards.

14. Speaker unit according to claim 7, characterised in that knife contacts (211) on the speaker frame structure (103) and fork contacts (201) on the frame (101) lie with the same radial spacing from the axis on a periphery of the frame structure.

15. Speaker unit according to claim 14, characterised in that the knife contacts (211) and the fork contacts (201) are of differing length.

16. Speaker unit according to claim 7, characterised in that the knife contacts (211) and the fork contacts (201) are disposed offset to one another in the radial direction with the same angle of rotation relative to the axis.

17. Speaker unit according to claim 7, characterised in that the fork contacts (201) are disposed in a contact carrier (52) which can be inserted into the frame (101) by means of a snap-in connection.

18. Speaker unit according to claim 17, characterised in that the fork contacts (201) and the connection lines (51) form with the contact carrier (52) together a vulcanised or plastics-encased unit.

19. Speaker unit according to claim 14, characterised in that the spacing between the fork contacts (201) on the periphery of the frame (101) is sufficiently great that any knife contact (211) during the rotational movement cannot touch simultaneously the two fork contacts (201).

20. Speaker unit according to claim 7, characterised in that the connection lines (55) from the speaker diaphragm to the knife contacts (211) are run from different sides up to the two knife contacts (211) and are connected to the latter.

## Revendications

1. Unité de haut-parleur avec un cadre qui sert de guidage du son (B) et un haut-parleur (A) qui y est fixé de manière amovible, **caractérisée en ce** que des organes d'enclenchement (4-6, 29-31) claboté sont placés sur le cadre (B) et le haut-parleur (A) en étant configurés de telle manière que le haut-parleur (A) peut être enclenché dans le cadre (B) par un mouvement de translation et qu'après un mouvement de rotation il peut être détaché du cadre (B) par neutralisation du raccord à crans.

2. Unité de haut-parleur selon la revendication 1, **caractérisée en ce** qu'une ou plusieurs languettes élastiques de blocage (1, 2, 3) avec des barbes (4, 5, 6) sont prévues sur le saladier du haut-parleur (A) et des orifices (32, 33) avec des arêtes (29-31) sur le cadre (B) pour le logement des barbes (4-6) et que des rainures de guidage (11, 12, 13), qui font suite aux orifices (32, 33) et qui sont ouvertes vers la face antérieure du cadre (B), sont prévues dans le cadre (B), rainures par lesquelles les barbes (4-6) peuvent glisser après rotation entre le saladier (A) et le cadre (B) pour démonter le saladier (A) et le cadre (B).

3. Unité de haut-parleur selon la revendication 2, **caractérisée en ce** que des traverses (14, 15, 16) qui servent de points destinés à la rupture sont prévues sur le cadre (B) entre les orifices et les rainures de guidage (11-13).

4. Unité de haut-parleur selon la revendication 2, **caractérisée en ce** que le saladier du haut-parleur (A) présente des premiers contacts électroconducteurs (34, 36) qui sont reliés à la bobine mobile par des conducteurs électriques (35, 37), que le cadre (B) présente des seconds contacts électroconducteurs (17, 18) qui réalisent des jonctions électroconductrices avec un appareil qui produit un signal audio et que les premiers contacts électroconducteurs (34, 36) sont emboîtés, enfoncés et/ou pressés, lors de l'assemblage, sur et/ou dans les seconds contacts électroconducteurs (17, 18).

5. Unité de haut-parleur selon la revendication 1, **caractérisée en ce** que des languettes élastiques (105) sont prévues sur le cadre (101), languettes qui pénètrent vers l'intérieur dans la zone du haut-parleur (102) qui doit être mis en place avec son saladier (103), qui peuvent être déviées vers l'extérieur, lors de l'opération d'insertion, par des épaulements (104) du saladier (103) et qui s'engrènent, à l'état monté, derrière les épaulements et que l'amovibilité du haut-parleur (102) est réalisée par une rotation par rapport au cadre (101) de manière telle que les épaulements (104) sortent de la zone des languettes (105).

6. Unité de haut-parleur selon la revendication 5, **caractérisée en ce** que des premiers contacts électriques (109) sont placés dans le cadre (101) pour l'alimentation du haut-parleur (102) de telle manière qu'ils viennent en prise automatiquement avec des seconds contacts (110) correspondants sur le saladier (103), lors de la mise en place du haut-parleur (102) dans le cadre (101).

7. Unité de haut-parleur selon la revendication 6, **caractérisée en ce** que les seconds contacts (110) sont configurés en forme de couteau et les premiers contacts (109) en forme de fourche pour le logement serré des seconds contacts (110).

8. Unité de haut-parleur selon la revendication 6, **caractérisée en ce** que les premiers contacts (109) sont ouverts vers la face antérieure du cadre (101) et dans le sens de rotation du saladier (103).

9. Unité de haut-parleur selon la revendication 1, **caractérisée en ce** que la paroi d'une pièce du cadre (101) en forme de douille qui sert au logement de l'amant du haut-parleur est pourvue de fentes (106) orientées dans le sens axial pour former des segments de guidage (107) déformables dans le sens radial.

10. Unité de haut-parleur selon la revendication 5, **caractérisée en ce** que les languettes (105) sont coudées vers l'intérieur par un point d'inflexion (113) à leurs extrémités tournées vers le dos du cadre (101).

11. Unité de haut-parleur selon la revendication 1, **caractérisée en ce** que des creux (116) sont prévus sur le cadre (101) et des épaulements (117) sur le haut-parleur (102) qui s'engrènent dans les creux (116) pour déterminer la position du haut-parleur (102) par rapport au cadre (101).

12. Unité de haut-parleur selon la revendication 7, **caractérisée en ce** que le contact à fourche (201) est configuré de telle manière que le contact à couteau (211) peut être emboîté dans le contact à fourche (201) de manière équivalente dans plusieurs sens (213, 216, 217 ; a, b, c) et qu'il peut en être retiré.

13. Unité de haut-parleur selon la revendication 12, **caractérisée en ce** que deux ressorts de contact (202, 203) parallèles qui forment le contact à fourche (201) présentent chacun des extrémités (207, 208 ; 209, 210) coudées en biais vers l'extérieur sur deux arêtes perpendiculaires l'une par rapport à l'autre.

14. Unité de haut-parleur selon la revendication 7, **caractérisée en ce** que des contacts à couteau (211) se trouvent sur le saladier du haut-parleur (103) et des contacts à fourche (201) sur le cadre (201) avec le même écart radial de l'axe sur un périmètre du saladier.

15. Unité de haut-parleur selon la revendication 14, **caractérisée en ce** que les contacts à couteau (211) et les contacts à fourche (201) sont de longueur différente.

16. Unité de haut-parleur selon la revendication 7, **caractérisée en ce** que les contacts à couteau (211) et les contacts à fourche (201) sont placés décalés dans le sens radial les uns par rapport aux autres avec le même angle de rotation par rapport à l'axe.

17. Unité de haut-parleur selon la revendication 7, **caractérisée en ce** que les contacts à fourche (201) sont placés dans un support de contact (52) qui peut être mis en place dans le cadre (101) au moyen d'un raccord à crans.

18. Unité de haut-parleur selon la revendication 17, **caractérisée en ce** que les contacts à fourche (201) et les lignes de raccord (51) forment avec le support de contact (52) une unité vulcanisée ou gainée de matière plastique.

19. Unité de haut-parleur selon la revendication 14, **caractérisée en ce** que les contacts à fourche (201) ont un si grand écart sur le périmètre du cadre (101) qu'un contact à couteau (211) ne peut respectivement pas toucher simultanément les deux contacts à fourche (201) lors du mouvement de rotation.

20. Unité de haut-parleur selon la revendication 7, **caractérisée en ce** que les lignes de raccord (55) de la membrane du haut-parleur aux contacts à couteau (211) sont amenées aux contacts à couteau (211) de plusieurs côtés et sont reliées à ceux-ci.
